# EUROPÄISCHE PATENTSCHRIFT

(11) **EP 0 505 777 B1**
(45) Veröffentlichungstag und Bekanntmachung des Hinweises auf die Patenterteilung: **11.10.1995**
(21) Anmeldenummer: 92103721.4
(22) Anmeldetag: 05.03.1992
(51) Int. Cl.: D06F 39/02

(54) **Verfahren zum Waschen und Bleichen von Wäsche**
Method for washing and bleaching laundry
Procédé pour laver et blanchir le linge

(30) Priorität: 25.03.1991 DE 4109728
(43) Veröffentlichungstag der Anmeldung: 30.09.1992
(73) Patentinhaber: AEG Hausgeräte GmbH, 90429 Nürnberg (DE)
(72) Erfinder: Stamminger, Rainer, Dr. Dipl.-Phys., W-8560 Lauf (DE); Ott, Günter, Ing. (grad), W-8510 Fürth (DE); Reinhardt, Alexandra, Dipl.-Ing., W-8521 Spardorf (DE); Jung, Günther, Ing. (grad), W-8510 Fürth (DE); Riller, Peter, Dipl.-Ing., W-8504 Stein (DE)

(56) Entgegenhaltungen:
- US-A- 3 027 741
- US-A- 3 320 777

## Beschreibung

Die Erfindung betrifft ein Verfahren zum Waschen und Bleichen von Wäsche nach dem Oberbegriff des Patentanspruchs 1.

Bleichmittel sind beim Waschen von Wäsche für die Fleckbehandlung wichtig. Man verwendet dazu z. B. Natriumperborat, das während des Waschvorganges bei Temperaturen ab 60° C bleichaktiven Sauerstoff abgibt und z. B. Rotwein-, Obst- und Gemüseflecken durch Oxydation zerstört. Bleichaktivatoren, z. B. das Tetraacetylethylendiamin (TEAD) aktivieren das Perborat schon unterhalb 60° C und ermöglichen im 40°C-Waschbereich eine Bleiche. Es wird dabei Persäure gebildet, die die Flecken beseitigt.

Aus der US-A-3,027,741 ist ein Verfahren zum Waschen und Bleichen von Wäsche in einer programmgesteuerten Waschmaschine mit einer in einem Laugenbehälter umlaufenden Wäschetrommel bekannt. Diese Waschmaschine hat eine an ein Wasserzuflußsystem angeschlossene Waschmittel-Einspüleinrichtung mit mehreren Kammern zur Bevorratung von Waschmitteln und eines Bleichmittels, wobei diese Mittel über das mit programmgesteuerten Ventilen ausgerüstete Wasserzuflußsystem in die Wäschetrommel einspülbar sind. Der Einspülvorgang für das Bleichmittel wird erst mit einer gewissen Zeitverzögerung nach Beginn der Hauptwaschphase über die Steuereinrichtung der Waschmaschine ausgelöst.

Ausgehend von diesem Stand der Technik liegt der Erfindung die Aufgabe zugrunde, das zeitverzögernde Einspülen des Bleichmittels in die waschaktive Waschflotte wesentlich wirkungsvoller zu gestalten.

Die Lösung dieser Aufgabe gemaß der Erfindung besteht darin, daß der Einspülvorgang für das Bleichmittel in Abhängigkeit von der Waschflottentemperatur gesteuert wird und das Einspülen des Bleichmittels bei einer Waschflottentemperatur zwischen 30 und 60° C, vorzugsweise bei 40° C, durchgeführt wird.

Dadurch, daß das Einspülen des Bleichmittels in die aktive Waschflotte in Abhängigkeit von der Waschflottentemperatur erfolgt, wird erreicht, daß die Enzyme im Waschmittel zunächst noch bei niederen Waschtemperaturen ungehindert an der Entfernung eiweißhaltiger Verschmutzungen arbeiten können. Die Schmutzentfernung z. B. von Blut wird auf diese Weise deutlich verbessert, ohne daß eine Verschlechterung der nachfolgenden Bleichwirkung in Kauf genommen werden muß. Bei dem separaten und verspäteten Einsatz des Bleichmittels kann deshalb auch auf eine generelle Verwendung von Vollwaschmitteln verzichtet und damit die Umwelt wesentlich entlastet werden.

Das vorgeschlagene Verfahren zum Zuführen eines Bleichmittels ist vor allem für programmgesteuerte Waschmaschinen geeignet, die mit einer in einem Laugenbehälter umlaufenden Wäschetrommel und einer als Schublade ausgebildeten Waschmittel-Einspülvorrichtung mit mehreren Kammern für Wasch- und Waschhilfsmittel ausgerüstet sind und bei denen der Waschprozeß in eine Vorwasch- bzw. Einweichphase I, eine Hauptwaschphase II und eine Spül- und Schleuderphase III unterteilt ist. Zweckmäßig erfolgt die Einspülung des Bleichmittel zu einem Zeitpunkt während des Aufheiz-Zeitabschnittes A der Hauptwaschphase II oder kurz nach Beendigung dieses Zeitabschnittes. Der mögliche Zeitbereich zum Einspülen des Bleichmittels ist im beigefügtem Arbeitsdiagramm mit B bezeichnet.
Zweckmäßig ist es, das Bleichmittel etwa 5 bis 20 Minuten, vorzugsweise 10 Minuten, nach Beginn der Hauptwaschphase II einzuspülen. Bei temperaturabhängiger Einspülung des Bleichmittels erfolgt dieser Vorgang bei einer Waschflottentemperatur zwischen 30 und 60° C, vorzugsweise jedoch bei 40° C. Das Einspülen des Bleichmittels wird dabei mit etwa einem Liter Frischwasser vorgenommen. Beim Einspülen eines Bleichmittels könnte u. U. auch die Hauptwaschphase II zeitlich etwas verlängert werden. Das separate Einspülen des Bleichmittels kann in Abhängigkeit vom Betätigen einer Waschprogramm-Zusatztaste oder in Abhängigkeit einer entsprechenden Programmwahl vorgenommen werden.

## Patentansprüche

1. Verfahren zum Waschen und Bleichen von Wäsche in einer programmgesteuerten Waschmaschine mit einer in einem Laugenbehälter umlaufenden Wäschetrommel und einer Waschmitel-Einspüleinrichtung mit mehreren Kammern zur Bevorratung von Waschmitteln und eines Bleichmittels, bei der der Waschprozeß in eine Vorwasch- bzw. Einweichphse (I), eine Hauptwaschphase (II) und eine Spül- und Schleuderphase (III) unterteilt ist und das Bleichmittel nach Beginn der Hauptwaschphase (II) mit einer gewissen Zeitverzögerung in die Wäschetrommel eingespült wird, dadurch gekennzeichnet, daß der Einspülvorgang für das Bleichmittel in Abhängigkeit von der Waschflottentemperatur gesteuert wird und das Einspülen des Bleichmittels bei einer Waschflottentemperatur zwischen 30 und 60° C, vorzugsweise bei 40° C, durchgeführt wird.

2. Verfahren nach Anspruch 1, dadurch gekennzeichnet, daß das Bleichmittel mit etwa einem Liter Frischwasser eingespült wird.

3. Verfahren nach Anspruch 1, dadurch gekennzeichnet, daß bei Einspülen eines Bleichmittels die Hauptwaschphase (II) zeitlich etwas verlängert wird.

## Claims

1. Method of washing and bleaching laundry in a programme-controlled washing machine with a laundry drum rotating in a lye tub and a washing agent dispenser comprising a plurality of chambers for supplying washing agents and a bleaching agent, in which the washing process is divided into a prewash or softening phase (I), a main washing phase (II), and a rinsing and spinning phase (III), and the bleaching agent is flushed into the laundry drum with a specified time delay after the start of the main washing phase (II), characterised in that the operation of flushing in the bleaching agent is controlled as a function of the washing liquid temperature and the bleaching agent is flushed in at a washing liquid temperature of between 30 and 60°C, preferably of 40°C.

2. Method according to claim 1, characterised in that the bleaching agent is flushed in with approximately one litre of fresh water.

3. Method according to claim 1, characterised in that when a bleaching agent is flushed in, the main washing phase (II) is lengthened somewhat in time.

## Revendications

1. Procédé pour laver et blanchir le linge dans une machine à laver commandée par programme comprenant un tambour à linge tournant dans une cuve à lessive et un dispositif d'introduction d'agents de lavage présentant plusieurs bacs pour la réserve d'agents de lavage et d'un agent de blanchissage, pour laquelle le processus de lavage est divisé en une phase de prélavage respectivement de trempage (I), une phase de lavage principal (II) et une phase de rinçage et d'essorage (III) et l'agent de blanchissage est incorporé dans le tambour à linge après le début de la phase de lavage principal (II) avec un certain retardement, caractérisé en ce que l'opération d'introduction de l'agent de blanchissage est commandée en fonction de la température du bain de lessive et en ce que l'incorporation de l'agent de blanchissage s'effectue à une température de bain de lessive entre 30°C et 60°C et de préférence à 40°C.

2. Procédé selon la revendication 1, caractérisé en ce que l'agent de blanchissage est introduit avec un litre d'eau fraîche environ.

3. Procédé selon la revendication 1, caractérisé en ce que, pendant l'incorporation de l'agent de blanchissage, la phase de lavage principal (II) est un peu prolongée.
